# FASCICULE DE BREVET EUROPEEN

(11) **EP 1 872 904 B1**
(45) Date de publication et mention de la délivrance du brevet: **15.04.2009**
(21) Numéro de dépôt: 07356072.4
(22) Date de dépôt: 29.05.2007
(51) Int. Cl.: B24B 7/22, B24B 27/00

(54) **Dispositif d'usinage d'éléments de contruction**
Vorrichtung zur maschinellen Bearbeitung von Bauelementen
Device for machining construction elements

(30) Priorité: 27.06.2006 FR 0605766
(43) Date de publication de la demande: 02.01.2008
(73) Titulaire: Quadra 1, 74130 Contamine Sur Arve (FR)
(72) Inventeur: Ancrenaz, Daniel, 74130 Contamine sur Arve (FR); Mugnier, Denis, 74520 Chenier (FR); Lemaire, Jean Marie, 74130 Bonneville (FR)
(74) Mandataire: Verriest, Philippe

(56) Documents cités:
- DE-A1- 2 250 735
- DE-U1- 20 021 863

## Description

L'invention concerne un dispositif d'usinage d'éléments de construction. Un exemple d'un tel dispositif est divulguée dans le document DE-U-2002 1863 et correspondant au préambule de la revendication 1.

Les éléments de construction de type bloc en béton aggloméré notamment peuvent, selon les modes de fabrication connus, présenter des irrégularités de hauteur selon une tolérance, qui, selon un exemple, peut être de l'ordre de plus ou moins 2 mm sur une longueur de 190 mm.

Il est nécessaire, lors de la réalisation d'une construction utilisant un empilement de rangées de tels éléments, non seulement pour assembler ces éléments, mais aussi pour compenser ces irrégularités, d'insérer entre chaque rangée d'éléments de construction une couche relativement importante de mortier.

Ces opérations impliquent toutefois un temps de construction plus important et une main d'oeuvre importante qui doit vérifier le bon alignement et la planéité des rangées d'éléments.

En conséquence, il est souhaitable de diminuer les tolérances sur la hauteur des éléments, pour permettre un assemblage avec un liant mince, diminuant les contraintes de vérification de la planéité des rangées d'éléments de construction, et permettant également une plus grande rapidité de réalisation, un coût inférieur et une meilleure qualité de la construction réalisée.

Il est connu d'utiliser des dispositifs d'usinage d'éléments de construction, comprenant au moins un poste d'usinage comportant au moins un outil d'usinage, destiné à l'usinage d'au moins une face d'un élément de construction, au moins deux surfaces d'appui sur l'élément de construction ainsi que des moyens d'avance des éléments de construction.

Habituellement, les surfaces d'appui sont disposées horizontalement, les surfaces d'usinage latérales des éléments de construction étant disposées verticalement.

Ces derniers sont, de manière générale, empilés sur des palettes, les faces à usiner étant disposées horizontalement. Cette disposition nécessite une opération manutention de l'ensemble des éléments de construction, de façon à ce que les surfaces d'appui soient disposées verticalement.

Cette opération de manutention complique le procédé d'usinage.

L'invention vise donc à remédier à ces inconvénients en proposant un dispositif d'usinage d'éléments de construction ne nécessitant pas une telle opération de manutention préalable.

A cet effet, l'invention concerne un dispositif d'usinage d'éléments de construction, conformément à la revendication 1.

L'invention permet d'usiner les éléments de construction à partir de leur position d'origine sur les palettes, sans nécessiter d'opération délicate de manutention consistant à tourner chacun des éléments de construction.

En outre, le soutien de l'élément de construction est assuré par la table lors de l'usinage.

Selon une caractéristique supplémentaire, la face supérieure de la table est sensiblement disposée dans le plan d'usinage de l'outil.

Préférentiellement, la table fixe est de forme sensiblement circulaire, l'axe de la table correspondant sensiblement à l'axe de l'outil.

Selon une possibilité de l'invention, le plan d'usinage de l'outil est décalé par rapport à la surface d'appui inférieure située en amont de l'outil dans la direction d'avance des éléments de construction, en direction de la surface d'appui supérieure.

Le décalage défini alors la hauteur de coupe du dispositif d'usinage.

Avantageusement, le dispositif d'usinage comporte un second outil d'usinage, destiné à l'usinage de la face supérieure de l'élément de construction, le second outil d'usinage étant entraîné en rotation autour d'un axe perpendiculaire à la face d'appui inférieure.

Selon une caractéristique de l'invention, l'axe de rotation du second l'outil d'usinage est décalé par rapport à l'axe de rotation du premier outil d'usinage, dans la direction d'avance des éléments de construction.

Préférentiellement, le second outil d'usinage est disposé en aval du premier outil d'usinage, dans le sens d'avance des éléments de construction.

Avantageusement, le premier outil d'usinage est de diamètre inférieur au second outil d'usinage.

Selon une caractéristique de l'invention, l'extrémité amont de la surface d'usinage du premier outil d'usinage est décalée par rapport à l'extrémité amont de la surface d'usinage du second outil d'usinage, le décalage étant supérieur ou égal à la longueur de l'élément de construction dans la direction d'avance.

De cette manière, lors de l'avance de l'élément de construction, la face inférieure de ce dernier est entièrement usinée avant l'usinage de la face supérieure.

Selon une alternative de réalisation, l'extrémité aval de la surface d'usinage du premier outil d'usinage est disposée en regard de l'extrémité aval de la surface d'usinage du second outil d'usinage.

Selon une caractéristique de l'invention, la surface d'appui supérieure est définie par des éléments presseurs, tels que des rouleaux.

Préférentiellement, le dispositif d'usinage comporte des surfaces d'appui additionnelles, sensiblement perpendiculaires aux surfaces d'appui inférieure et supérieure.

Ces surfaces d'appui additionnelles permettent d'assurer un meilleur maintien de l'élément de construction, notamment lors de l'usinage.

De toute façon, l'invention sera bien comprise à l'aide de la description qui suit, en référence au dessin schématique annexé représentant, à titre d'exemple non limitatif, une forme d'exécution de ce dispositif d'usinage.
Figure 1 est une vue d'ensemble en perspective, de dessus, du dispositif d'usinage selon l'invention ;
Figure 2 est une vue de détail, en perspective, du premier outil d'usinage ;
Figure 3 est une vue schématique de face du dispositif d'usinage.

Les figures 1 et 2 représentent un dispositif d'usinage d'éléments de construction 1.

Ces éléments sont par exemple des blocs 1 de béton aggloméré et sont de forme sensiblement parallélépipédique.

Le dispositif d'usinage comprend un châssis fixe 2 définissant principalement trois postes successifs, à savoir un poste de chargement 3, un poste d'usinage 4 et un poste de déchargement 5.

Le poste de chargement 3 comporte une première table fixe 6 sur laquelle les blocs 1 sont disposés en file par paquets, par exemple de 5 ou de 10 blocs, ce qui correspond à un demi-étage ou un étage d'une palette. La table 6 est de forme générale allongée, l'axe de la table étant défini par la direction d'avance des blocs 1. Celle-ci forme ainsi une surface d'appui inférieure au niveau du poste de chargement.

La disposition des blocs 1 sur la première table fixe 6 est identique à la disposition de ceux-ci sur la palette. Ainsi, les faces à usiner 7, 8 sont disposées sensiblement horizontalement, la face inférieure 7 venant reposer contre la première table fixe 6.

Le dispositif d'usinage comporte en outre des moyens d'avance 9 permettant le transport successif des blocs 1 dans chacun des trois postes 3, 4, 5 du dispositif. Celui-ci comporte deux chaînes latérales 10, entraînées par un moteur électrique, disposées respectivement de part et d'autre de la première table fixe 6.

Un pousseur 11, disposé transversalement par rapport à l'axe de la table 6, est fixé à chacune des deux chaînes latérales 10, de sorte que leur actionnement simultané entraîne le pousseur 11 dans le sens d'avance, représenté par une flèche au dessin.

Lorsque le pousseur 11 entre en butée avec le bloc situé en amont, celui-ci entraîne l'ensemble des blocs 1 disposés dans le poste de chargement 3 en direction du poste d'usinage 4.

L'avance des blocs 1 peut être réalisée par pas ou de manière continue.

Le poste d'usinage 4 est représenté plus particulièrement aux figures 2 et 3.

Celui-ci comporte des premier 12 et second 13 outils d'usinage. Le premier outil d'usinage 12 est entraîné en rotation autour d'un axe A perpendiculaire à la surface d'appui définie par la première table fixe 6, par l'intermédiaire d'un moteur électrique 14. L'outil 12 est du type outil cloche et présente une surface d'usinage de forme sensiblement annulaire.

Le plan d'usinage défini par la hauteur maximale des éléments de coupe de l'outil est décalé par rapport à la surface d'appui définie par la première table fixe 6, le décalage définissant la hauteur de coupe h₁ de la face inférieure 7. La première table fixe 6 forme ainsi une référence, généralement appelée marbre.

La position de l'outil 12 suivant son axe de rotation A est réglable, de manière à pouvoir modifier la hauteur de coupe h₁ et à compenser l'usure de l'outil.

Une seconde table fixe 15, de forme sensiblement cylindrique, est disposée au centre du premier outil d'usinage 12, l'axe de la seconde table 14 correspondant sensiblement à l'axe de rotation A de l'outil.

Des rouleaux presseurs 16, apparaissant plus particulièrement en figure 3, sont disposés en regard du premier outil d'usinage et définissent une surface d'appui supérieure. Ces rouleaux 16 permettent de maintenir le bloc 1 correspondant lors de l'usinage de sa face inférieure 7.

Les blocs qui, au niveau du poste de chargement, sont en appui uniquement sur leur face inférieure 7, sont, au niveau du poste d'usinage, amenés en appui sur chacune de leurs faces inférieure 7 et supérieure 8, respectivement contre la première table fixe 6 et contre les rouleaux presseurs 16.

Ensuite, lors de l'avance, la face inférieure 7 des blocs 1 rentre dans la zone d'usinage du premier outil 12. Puis, après usinage par l'outil annulaire 12, le bloc 1 vient reposer contre la seconde table fixe 15, disposée dans la continuité de la première 6. La seconde table fixe définit alors une surface d'appui inférieure au niveau du poste d'usinage.

Ce dernier est en outre équipé d'un second outil 13 permettant l'usinage de la face supérieure 8 des blocs 1. Comme précédemment, cet outil 13 est entraîné en rotation par un moteur électrique 17 suivant un axe B parallèle à l'axe de rotation A du premier outil d'usinage 12. De même, la position du second outil 13 est réglable, de manière à pouvoir modifier la hauteur de coupe h₂ de la face supérieure 8 des blocs 1, et à compenser l'usure de l'outil 13.

Les axes de rotation A, B des deux outils 12, 13 sont décalés, de sorte que le second outil d'usinage 13 soit disposé en aval du premier outil d'usinage 12, dans le sens d'avance des éléments de construction 1, et que l'extrémité aval de la surface d'usinage du premier outil 12 soit disposée en regard de l'extrémité aval de la surface d'usinage du second outil 13.

Le premier outil d'usinage 12 est de diamètre supérieur à celui du second outil d'usinage 13, la différence de diamètre respective entre le premier 12 et le second 13 outil d'usinage étant supérieure ou égale à la longueur des éléments de construction 1 suivant la direction d'avance.

De cette manière, lors de l'avance, chaque bloc 1 est d'abord entièrement usiné sur sa face inférieure 7 avant d'être usiné sur sa face supérieure 8.

Lors de l'usinage de la face supérieure 8, chaque bloc 1 est en appui contre la seconde table fixe 15 au niveau de sa face inférieure 7.

Le dispositif d'usinage peut en outre comporter des moyens d'appui latéraux 18, par exemple sous forme de convoyeurs, définissant des surfaces d'appui complémentaires. Ces moyens d'appui permettant de maintenir les blocs 1 au niveau de leurs faces latérales, en particulier lors de l'usinage.

Après usinage de chacune des faces inférieure 7 et supérieure 8, les blocs 1 sont amenés dans le poste de déchargement 5. Celui-ci comporte une troisième table fixe 19, disposée dans le prolongement de la seconde et de manière sensiblement coplanaire. La troisième table fixe 19 définit ainsi une surface d'appui inférieure au niveau du poste de déchargement. Les tables fixes 6, 15 et 19 sont reliées entre elles par des supports latéraux 20.

Une fois arrivés au niveau du poste de déchargement, les éléments de construction peuvent alors être disposés en palettes, suivant une disposition similaire à celle des blocs non usinés.

L'invention permet ainsi de réduire considérablement les opérations de manutention, aussi bien en début qu'en fin de ligne.

## Revendications

1. Dispositif d'usinage d'éléments de construction (1), comprenant au moins un poste d'usinage (4) comportant au moins un outil d'usinage (12, 13), destiné à l'usinage d'au moins une face (7, 8) d'un élément de construction (1), au moins deux surfaces d'appui sur l'élément de construction, des moyens d'avance (9) des éléments de construction (1),
**caractérisé en ce que** le dispositif comporte des surfaces d'appui inférieure et supérieure (8), un premier outil d'usinage (12) étant disposé au niveau de la surface d'appui inférieure et entraîné en rotation autour d'un axe (A) perpendiculaire à cette surface, le premier outil d'usinage (12) présentant une surface d'usinage de forme sensiblement annulaire, le dispositif comportant en outre une table fixe (15), destinée à l'appui de la face inférieure de l'élément de construction (1), disposée au centre du premier outil d'usinage (12).

2. Dispositif d'usinage selon la revendication 1, **caractérisé en ce que** la face supérieure de la table (15) est sensiblement disposée selon le plan d'usinage de l'outil (12).

3. Dispositif d'usinage selon l'une des revendications 1 et 2, **caractérisé en ce que** la table fixe (15) est de forme sensiblement circulaire, l'axe de la table correspondant sensiblement à l'axe de l'outil (A).

4. Dispositif d'usinage selon l'une des revendications 1 à 3, **caractérisé en ce que** le plan d'usinage de l'outil (12) est décalé par rapport à la surface d'appui inférieure située en amont de l'outil (12) dans la direction d'avance des éléments de construction (1), en direction de la surface d'appui supérieure.

5. Dispositif d'usinage selon l'une des revendications 1 à 4, **caractérisé en ce qu'**il comporte un second outil d'usinage (13), destiné à l'usinage de la face supérieure (8) de l'élément de construction (1), le second outil d'usinage étant entraîné en rotation autour d'un axe (B) perpendiculaire à la face d'appui inférieure.

6. Dispositif d'usinage selon la revendication 5, **caractérisé en ce que** l'axe de rotation (B) du second l'outil d'usinage (13) est décalé par rapport à l'axe de rotation (A) du premier outil d'usinage (12), dans la direction d'avance des éléments de construction (1).

7. Dispositif d'usinage selon la revendication 6, **caractérisé en ce que** le second outil d'usinage (13) est disposé en aval du premier outil d'usinage (12), dans le sens d'avance des éléments de construction (1).

8. Dispositif d'usinage selon l'une des revendications 5 à 7, **caractérisé en ce que** le premier outil d'usinage (12) est de diamètre inférieur au second outil d'usinage (13).

9. Dispositif d'usinage selon l'une des revendications 5 à 8, **caractérisé en ce que** l'extrémité amont de la surface d'usinage du premier outil d'usinage (12) est décalée par rapport à l'extrémité amont de la surface d'usinage du second outil d'usinage (13), le décalage étant supérieur ou égal à la longueur de l'élément de construction (1) dans la direction d'avance.

10. Dispositif d'usinage selon l'une des revendications 5 à 9, **caractérisé en ce que** l'extrémité aval de la surface d'usinage du premier outil d'usinage (12) est disposée en regard de l'extrémité aval de la surface 0d'usinage du second outil d'usinage (13).

11. Dispositif d'usinage selon l'une des revendications 1 à 10, **caractérisé en ce que** la surface d'appui supérieure est définie par des éléments presseurs (16), tels que des rouleaux.

12. Dispositif d'usinage selon l'une des revendications 1 à 11, **caractérisé en ce qu'**il comporte des surfaces d'appui additionnelles, sensiblement perpendiculaires aux surfaces d'appui inférieure et supérieure.

## Claims

1. Device for machining construction elements (1), comprising at least one machining station (4) comprising at least one machining tool (12, 13), designed for the machining of at least one face (7, 8) of a construction element (1), at least two bearing surfaces on the construction element, means (9) for advancing the construction elements (1),
**characterized in that** the device comprises lower and upper bearing surfaces (8), a first machining tool (12) being placed on the lower bearing surface and being rotated about an axis (A) perpendicular to this surface, the first machining tool (12) having a machining surface of substantially annular shape, the device also comprising a fixed table (15) designed to support the lower face of the construction element (1), placed in the centre of the first machining tool (12).

2. Machining device according to Claim 1, **characterized in that** the upper face of the table (15) is substantially placed on the machining plane of the tool (12).

3. Machining device according to one of Claims 1 and 2, **characterized in that** the fixed table (15) is of substantially circular shape, the axis of the table corresponding substantially to the axis of the tool (A).

4. Machining device according to one of Claims 1 to 3, **characterized in that** the machining plane of the tool (12) is offset relative to the lower bearing surface situated upstream of the tool (12) in the direction of travel of the construction elements (1), in the direction of the upper bearing surface.

5. Machining device according to one of Claims 1 to 4, **characterized in that** it comprises a second machining tool (13), designed to machine the upper face (8) of the construction element (1), the second machining tool being rotated about an axis (B) perpendicular to the lower bearing face.

6. Machining device according to Claim 5, **characterized in that** the axis of rotation (B) of the second machining tool (13) is offset relative to the axis of rotation (A) of the first machining tool (12), in the direction of travel of the construction elements (1).

7. Machining device according to Claim 6, **characterized in that** the second machining tool (13) is placed downstream of the first machining tool (12), in the direction of travel of the construction elements (1).

8. Machining device according to one of Claims 5 to 7, **characterized in that** the first machining tool (12) has a smaller diameter than the second machining tool (13).

9. Machining device according to one of Claims 5 to 8, **characterized in that** the upstream end of the machining surface of the first machining tool (12) is offset relative to the upstream end of the machining surface of the second machining tool (13), the offset being greater than or equal to the length of the construction element (1) in the direction of travel.

10. Machining device according to one of Claims 5 to 9, **characterized in that** the downstream end of the machining surface of the first machining tool (12) is placed facing the downstream end of the machining surface of the second machining tool (13).

11. Machining device according to one of Clams 1 to 10, **characterized in that** the upper bearing surface is defined by presser elements (16) such as rollers.

12. Machining device according to one of Claims 1 to 11, **characterized in that** it comprises additional bearing surfaces, substantially perpendicular to the lower and upper bearing surfaces.

## Patentansprüche

1. Vorrichtung zur maschinellen Bearbeitung von Bauelementen (1) mit mindestens einer Bearbeitungsstation (4), die mindestens ein Bearbeitungswerkzeug (12, 13) aufweist, das zur Bearbeitung mindestens einer Seite (7, 8) eines Bauelements (1) bestimmt ist, mindestens zwei Flächen zur Anlage an dem Bauelement und Mitteln (9) zum Vorschub der Bauelemente (1),
**dadurch gekennzeichnet, dass** die Vorrichtung eine untere und eine obere (8) Anlagefläche aufweist, wobei ein erstes Bearbeitungswerkzeug (12) an der unteren Anlagefläche angeordnet ist und um eine senkrecht zu dieser Fläche verlaufende Achse (A) drehangetrieben wird, wobei das erste Bearbeitungswerkzeug (12) eine im Wesentlichen ringförmige Bearbeitungsfläche aufweist, wobei die Vorrichtung des Weiteren einen feststehenden Tisch (15) aufweist, der zur Abstützung der Unterseite des Bauelements (1) bestimmt und in der Mitte des ersten Bearbeitungswerkzeugs (12) angeordnet ist.

2. Vorrichtung zur maschinellen Bearbeitung nach Anspruch 1, **dadurch gekennzeichnet, dass** die Oberseite des Tisches (15) im Wesentlichen entlang der Bearbeitungsebene des Werkzeugs (12) angeordnet ist.

3. Vorrichtung zur maschinellen Bearbeitung nach Anspruch 1 und 2, **dadurch gekennzeichnet, dass** der feststehende Tisch (15) im Wesentlichen eine Kreisform aufweist, wobei die Achse des Tischs im Wesentlichen der Werkzeugachse (A) entspricht.

4. Vorrichtung zur maschinellen Bearbeitung nach einem der Ansprüche 1 bis 3, **dadurch gekennzeichnet, dass** die Bearbeitungsebene des Werkzeugs (12) bezüglich der sich stromaufwärts des Werkzeugs (12) in Vorschubrichtung der Bauelemente (1) befindenden unteren Anlagefläche in Richtung der oberen Anlagefläche versetzt ist.

5. Vorrichtung zur maschinellen Bearbeitung nach einem der Ansprüche 1 bis 4, **dadurch gekennzeichnet, dass** sie ein zweites Bearbeitungswerkzeug (13) aufweist, das zur Bearbeitung der Oberseite (8) des Bauelements (1) bestimmt ist, wobei das zweite Bearbeitungswerkzeug um eine senkrecht zur unteren Anlagefläche verlaufende Achse (B) drehangetrieben wird.

6. Vorrichtung zur maschinellen Bearbeitung nach Anspruch 5, **dadurch gekennzeichnet, dass** die Drehachse (B) des zweiten Bearbeitungswerkzeugs (13) bezüglich der Drehachse (A) des ersten Bearbeitungswerkzeugs (12) in Vorschubrichtung der Bauelemente (1) versetzt ist.

7. Vorrichtung zur maschinellen Bearbeitung nach Anspruch 6, **dadurch gekennzeichnet, dass** das zweite Bearbeitungswerkzeug (13) stromabwärts des ersten Bearbeitungswerkzeugs (12) in Vorschubrichtung der Bauelemente (1) angeordnet ist.

8. Vorrichtung zur maschinellen Bearbeitung nach einem der Ansprüche 5 bis 7, **dadurch gekennzeichnet, dass** das erste Bearbeitungswerkzeug (12) einen kleineren Durchmesser als das zweite Bearbeitungswerkzeug (13) aufweist.

9. Vorrichtung zur maschinellen Bearbeitung nach einem der Ansprüche 5 bis 8, **dadurch gekennzeichnet, dass** das stromaufwärtige Ende der Bearbeitungsfläche des ersten Bearbeitungswerkzeugs (12) bezüglich des stromaufwärtigen Endes der Bearbeitungsfläche des zweiten Bearbeitungswerkzeugs (13) versetzt ist, wobei der Versatz größer gleich der Länge des Bauelements (1) in Vorschubrichtung ist.

10. Vorrichtung zur maschinellen Bearbeitung nach einem der Ansprüche 5 bis 9, **dadurch gekennzeichnet, dass** das stromabwärtige Ende der Bearbeitungsfläche des ersten Bearbeitungswerkzeugs (12) gegenüber dem stromabwärtigen Ende der Bearbeitungsfläche des zweiten Bearbeitungswerkzeugs (13) angeordnet ist.

11. Vorrichtung zur maschinellen Bearbeitung nach einem der Ansprüche 1 bis 10, **dadurch gekennzeichnet, dass** die obere Anlagefläche durch Andrückelemente (16), wie zum Beispiel Rollen, definiert wird.

12. Vorrichtung zur maschinellen Bearbeitung nach einem der Ansprüche 1 bis 11, **dadurch gekennzeichnet, dass** sie zusätzliche Anlageflächen aufweist, die sich im Wesentlichen senkrecht zu der unteren und oberen Anlagefläche erstrecken.
